# EUROPÄISCHE PATENTSCHRIFT

(11) **EP 0 650 222 B1**
(45) Veröffentlichungstag und Bekanntmachung des Hinweises auf die Patenterteilung: **27.08.1997**
(21) Anmeldenummer: 94115915.4
(22) Anmeldetag: 08.10.1994
(51) Int. Cl.: H01R 13/115, H01R 13/18

(54) **Elektrische Flachsteckkontaktbuchse**
Female terminal for an electrical connection of flat contact pins
Douille pour contact électrique à fiche plate

(30) Priorität: 20.10.1993 DE 4335828
(43) Veröffentlichungstag der Anmeldung: 26.04.1995
(73) Patentinhaber: Grote & Hartmann GmbH & Co. KG, D-42369 Wuppertal (DE)
(72) Erfinder: Zinn, Bernd, D-58256 Ennepetal (DE); Lolic, Srboslav, D-42369 Wuppertal (DE)
(74) Vertreter: Patentanwälte Dr. Solf & Zapf

(56) Entgegenhaltungen:
- EP-A- 0 122 780
- EP-A- 0 357 816
- EP-A- 0 560 151
- DE-U- 8 223 932
- DE-U- 9 201 047
- FR-A- 2 124 317
- GB-A- 2 220 310
- US-A- 3 713 080

## Beschreibung

Die Erfindung betrifft eine elektrische Flachsteckkontaktbuchse der im Oberbegriff des Anspruchs 1 angegebenen Art.

Eine derartige Flachsteckkontaktbuchse ist aus der US-PS 37 84 955 (Korrespondierend zu der FR-A-2 124 017) bekannt. Als Abgangseinrichtung weist diese elektrische Flachsteckkontaktbuchse ein Lötkontaktbein auf, das in Verlängerung einer Seitenwandung der Federarmbasis ausgebildet ist. Die gegenüberliegende Seitenwandung der Federarmbasis ist über ihre gesamte Länge von einer Stoßnaht durchsetzt, die parallel zur Längsachse der Federarmbasis verläuft. Aufgrund dieser Stoßnaht besteht die Gefahr, daß die Federarmbasis beim Einführen eines Kontaktstifts zwischen die Kontaktfederarme auffedert, wodurch keine konstante Kontaktkraft gewährleistet ist. Die von den Kontaktfederarmen aufgebrachte Kontaktkraft ist außerdem nicht ausreichend und konstant, weil die Federkraft der Federarme leicht ermüdet.

Aus der DE 24 07 063 C2 ist eine Crimpkrallen als Leitungsabgangseinrichtung aufweisende rechteckrohrförmige elektrische Steckkontaktbuchse aus einem Blechstanzteil bekannt, bei der eine Wandung als Federarm derart freigeschnitten und in den Innenraum der Buchse abgebogen ist, daß im Bereich der Stecköffnung im Innenraum eine Kontaktstelle für einen in die Buchse zu steckenden Kontaktsteckstift gebildet wird. Der einwärts abgebogene Federarm wird außenseitig von einem einstückig an eine Seitenwandkante der Buchse angebundenen Überfederarm abgestützt. Die durch lediglich von einem Kontaktfederarm gewährleistete Kontaktkraft einer derartigen Steckkontaktbuchse ist nicht ausreichend und nicht konstant, weil die Federkraft des einzigen Federarms leicht ermüdet.

Aus dem Gebrauchsmuster DE 92 01 047 U1 geht ein Doppelflachfederkontakt mit Außenüberfeder hervor, wobei eine gemeinsame Basis für die jeweils gabelförmig ausgebildeten Federarme und die jeweils ausgebildeten Überfederarme vorgesehen ist. Die Federarme und die Überfederarme sind zusammen mit dem Basisteil aus einem gemeinsamen Blechstanzteil ausgebildet, das entsprechend gebogen und gefaltet ist, um einen Doppelflachfederkontakt mit integrierter oder einteilig mit dieser ausgebildeten Außenüberfeder zu bilden. Die Federarme sind an der Basis angebunden und erstrecken sich von der Basis nach vorne in Kontaktrichtung. In entsprechender Weise sind die Überfederarme an der Basis angebunden und verlaufen von der Basis in Kontaktrichtung parallel zu den Federarmen, wobei sie zueinander abgebogen sind, um die Federarme mit einer Kontaktkraft zu beaufschlagen.

In der US 3,713,080 ist eine elektrische Flachsteckkontaktbuchse aus einem Blechstanzteil beschrieben, das eine rechteckförmige Federarmbasis aufweist, wobei Kontaktfederarme als in den Innenraum der Federarmbasis hinein umgebogene Verlängerungen von einander gegenüberliegenden Federarmbasiswandungen angebunden sind und innerhalb der Federarmbasis eine Kontaktstelle bilden. Aus der Federarmbasis sind Stoppelemente freigeschnitten und nach innen gebogen, deren Enden senkrecht zu den Kontaktfederarmen angeordnet sind, so daß die Stoppelemente als Anschläge für die Kontaktfederarme dienen und ein Überdehnen derselben verhindern. Auf die Federkraft der Kontaktfederarme haben diese Stoppelemente keinen Einfluß.

Aus dem Gebrauchsmuster DE 82 23 932 U1 ist ein Kontaktelement bekannt, das eine Basis mit daran angebundenen Federarmen aufweist. Die Federarme erstrecken sich nach vorne in Kontaktrichtung, wobei die Federarme nur an einer Seite der Basis angeordnet sind und einer steifen, wiederum an der Basis angebundenen Kontaktplatte gegenüberliegen, so daß zwischen der Kontaktplatte und den Federarmen ein zungenförmiges Kontaktelement eingeführt werden kann. Die Federarme sind mit Gegendrucklaschen versehen, die sich von der Basis in Kontaktrichtung nach vorne parallel zu den Federarmen erstrecken und diese beaufschlagen.

Aufgabe der Erfindung ist, eine elektrische Flachsteckkontaktbuchse der eingangs genannten Art zu schaffen, bei der die Federarme weniger ermüdungsanfällig sind, so daß eine konstante Kontaktkraft über einen langen Zeitraum gewährleistet werden kann.

Diese Aufgabe wird durch die Merkmale des Anspruchs 1 gelöst. Vorteilhafte Weiterbildungen der Erfindung werden in den Unteransprüchen gekennzeichnet.

Anhand der Zeichnung wird die Erfindung im folgenden beispielhaft näher erläutert. Es zeigen:
- Fig. 1: eine Draufsicht auf eine Breitseite einer ersten Ausführungsform der erfindungsgemäßen Flachsteckkontaktbuchse;
- Fig. 2: eine Draufsicht auf eine Schmalseite der Flachsteckkontaktbuchse (Blickrichtung X in Fig. 1);
- Fig. 3: eine Draufsicht auf die andere Schmalseite der Flachsteckkontaktbuchse;
- Fig. 4: einen Schnitt entlang der Linie C-C in Fig. 1 mit Blickrichtung in Pfeilrichtung;
- Fig. 5: einen Schnitt entlang der Linie B-B in Fig. 1 mit Blickrichtung in Pfeilrichtung;
- Fig. 6: einen Schnitt entlang der Linie A-A in Fig. 1 mit Blickrichtung in Pfeilrichtung;
- Fig. 7: eine Draufsicht auf eine Breitseite einer zweiten Ausführungsform der erfindungsgemäßen Flachsteckkontaktbuchse;
- Fig. 8: eine Draufsicht auf eine Schmalseite der Flachsteckkontaktbuchse (Blickrichtung X in Fig. 7);
- Fig. 9: eine Draufsicht auf die andere Schmalseite der Flachsteckkontaktbuchse;
- Fig. 10: einen Schnitt entlang der Linie C-C in Fig. 7 mit Blickrichtung in Pfeilrichtung;
- Fig. 11: einen Schnitt entlang der Linie B-B in Fig. 7 mit Blickrichtung in Pfeilrichtung;
- Fig. 12: einen Schnitt entlang der Linie A-A in Fig. 7 mit Blickrichtung in Pfeilrichtung;
- Fig. 13: eine Draufsicht auf eine Breitseite einer dritten Ausführungsform der erfindungsgemäßen Flachsteckkontaktbuchse;
- Fig. 14: eine Draufsicht auf eine Schmalseite der Flachsteckkontaktbuchse (Blickrichtung X in Fig. 13);
- Fig. 15: eine Draufsicht auf die andere Schmalseite der Flachsteckkontaktbuchse;
- Fig. 16: einen Schnitt entlang der Linie C-C in Fig. 14 mit Blickrichtung in Pfeilrichtung;
- Fig. 17: einen Schnitt entlang der Linie B-B in Fig. 13 mit Blickrichtung in Pfeilrichtung;
- Fig. 18: einen Schnitt entlang der Linie A-A in Fig. 13 mit Blickrichtung in Pfeilrichtung.

Die in den Fig. 1 bis 6 abgebildete erfindungsgemäße Flachsteckkontaktbuchse weist eine rechteckflachrohrförmige Federarmbasis 1 und eine einstückig längsaxial angebundene rechteckflachrohrförmige Leitungsabgangseinrichtung 2 auf. Das Rechteckflachrohr der Leitungsabgangseinrichtung 2 hat vorzugsweise die gleichen Abmessungen wie das Rechteckflachrohr der Federarmbasis 1. Die beiden Rechteckflachrohre gehen axial fluchtend ineinander über.

Die Federarmbasis 1 umfaßt zwei einander gegenüberliegende Breitseitenwandungen 3, 4, die durch Schmalseitenwandungen 5, 6 miteinander verbunden sind. In axialer Verlängerung der Breitseitenwandungen 3, 4 weist die Leitungsabgangseinrichtung 2 zwei Breitseitenwandungen 103, 104 auf, und in axialer Verlängerung der Schmalseitenwandungen 5, 6 weist die Leitungsabgangseinrichtung 2 zwei Schmalseitenwandungen 105, 106 auf.

Die Erfindung beinhaltet vorzugsweise die Kombination der Flachsteckkontaktbuchse mit einer Schneidklemmkontakteinrichtung als Leitungsabgangseinrichtung 2. Als Leitungsabgangseinrichtung 2 kann grundsätzlich aber auch eine andere Abgangseinrichtung, wie zum Beispiel Crimpkrallen, Lötkontaktbeine oder dergleichen vorgesehen sein. Die Kombinationswirkung mit einer in einem Rechteckflachrohr untergebrachten Schneidklemmkontakteinrichtung als Leitungsabgangseinrichtung 2 beruht im wesentlichen auf der gemeinsamen Verriegelung der aus Stoßkanten gebildeten Stoßnaht des einstückigen Rechteckflachrohres, in dem sowohl die Kontaktstelle der Kontaktfederarme als auch die Kontaktstellen des Schneidklemmkontaktes angeordnet sind, wobei die Verriegelung ein Auffedern des Rechteckflachrohres verhindert, wodurch jeweils eine sehr konstante Kontaktkraft definiert ist.

Die Stoßnaht besteht aus die Schmalseitenwandung 5 der Federarmbasis 1 vollständig durchsetzenden Stoßkanten 7, 7' und aus sich axial an diese Stoßkanten anschließenden kurzen Stoßkanten 107, 107' in der Schmalseitenwandung 105 der Leitungsabgangseinrichtung 2. In axialer Verlängerung der kurzen Stoßkanten 107, 107' geht die Stoßnaht in einen Schneidklemmschlitz eines nachfolgend näher beschriebenen Schneidklemmstegs über. Die Stoßnaht ergibt sich aus herstellungstechnischen Gründen, weil die Flachsteckkontaktbuchse einstückig aus einem Blechteil ausgestanzt ist und die nachfolgend näher beschriebenen Feder- und Außenüberfederarme durch entsprechendes Biegen des ausgestanzten Blechteils in eine kastenartige Form erhalten werden. Die sich nach dem Biegen des Blechstanzteils gegenüberliegenden freien Kanten, die Stoßkanten 7, 7' und 107, 107', bilden dann die durchgehende seitliche Stoßnaht. Zur vorstehend angesprochenen gemeinsamen Verriegelung des einstückigen Rechteckflachrohres ist anschließend an die kurzen Stoßkanten 107, 107' an der Stoßkante 7' eine schwalbenschwanzförmige hinterschnittene Ausnehmung 8 vorgesehen, wohingegen an der gegenüberliegenden Stoßkante 7 eine entsprechend geformte Lasche 9 ausgebildet ist. Mit Abstand zu dieser Schwalbenschwanzverriegelung ist eine weitere Schwalbenschwanzverriegelung spiegelbildlich zu der vorgenannten Schwalbenschwanzverriegelung derart ausgebildet, daß die Ausnehmung und die Lasche an gegenüberliegenden Seiten der Stoßkante ausgebildet sind. Demnach ist eine schwalbenschwanzförmige hinterschnittene Ausnehmung 10 an der Stoßkante 7 und eine entsprechend geformte Lasche 11 and der Stoßkante 7' ausgebildet. Zum Verbinden bzw. Schließen der Stoßnaht wird die Lasche 9 in die Ausnehmung 8 und die Lasche 11 in die Ausnehmung 10 so eingedrückt, daß sich eine feste Verbindung bzw. ein formschlüssiger Sitz der Lasche 9 in der Ausnehmung 8 und der Lasche 11 in der Ausnehmung 10 ergibt.

Die Federarmbasis 1 weist an ihrem von der Leitungsabgangseinrichtung 2 abgewandten axialen Ende eine Einführöffnung 12 für einen nicht dargestellten Kontaktsteckstift auf, der bestimmungsgemäß in Kontakt mit Federarmen gebracht wird. Die erfindungsgemäße Flachsteckkontaktbuchse weist zwei Federarme 13, 14 auf, die an die einführöffnungsseitigen Vorderkanten der Breitseitenwandungen 3, 4 einstückig angebunden und als Verlängerungen dieser Wandungen nach innen in die rechteckflachrohrförmige Federarmbasis 1 umgebogen sind. Durch das Umbiegen weisen die Federarme 13, 14 anschließend an ihren Anbindungsbereich an die Breitseitenwandungen 3, 4 U-förmig bzw. haarnadelförmig gebogene Bereiche 15, 16 auf. Anschließend an die U-förmigen Bereiche 15, 16 verlaufen die Federarme 13, 14, einen Findungstrichter für den Kontaktsteckstift festlegend, aufeinander zu und darauffolgend voneinander weg, wobei im Übergangsbereich eine Kontaktstelle 17 gebildet ist. An ihren innengelegenen, zur Leitungsabgangseinrichtung 2 weisenden Enden sind die Federarme 13, 14 nach außen um etwa 90° relativ zur Kontaktsteckstifteinführrichtung nach außen abgebogen. Die nach außen abgebogenen Endbereiche 18, 19 bilden einen Teil eines nachfolgend näher beschriebenen Überbiegeschutzes zur Begrenzung des Auffederungsvermögens der Federarme 13, 14.

Im Anbindungsbereich der Federarme 13, 14 an die Breitseitenwandungen 3, 4 sind aus diesen kurze Rastfederflacharme 20, 21 freigeschnitten und seitlich nach außen abgebogen. Die Rastfederarme 20, 21 weisen Trapezform auf und verjüngen sich von ihrem Anbindungsbereich an die Breitseitenwandungen 3, 4 zu ihren zur Leitungsabgangseinrichtung 2 weisenden freien Enden hin.

Im Anschluß an die Rastfederarme 20, 21 sind in Richtung der Leitungsabgangseinrichtung 2 Überfederarme 22, 23 durch einen U-förmigen Schnitt aus den Breitseitenwandungen 3, 4 freigeschnitten und ins Innere der rechteckflachrohrförmigen Federarmbasis 1 abgebogen. Der die Überfederarme 22, 23 festlegende U-förmige Freischnitt ist zu den beiden seitlichen Kanten der Breitseitenwandungen 3, 4 gleich weit beabstandet, verläuft mit seiner Basis parallel zu der einführöffnungsseiten Stirnkante etwa auf der halben Strecke zwischen dieser Kante und der Leitungsabgangseinrichtung 2 und weist mit den freien Enden seiner Schenkel zu der Leitungsabgangseinrichtung 2 hin. Der in etwa ebenfalls U-förmige Freischnitt für die Rastfederarme 20, 21 verläuft mit seinen seitlichen Schenkeln entgegengesetzt gerichtet zu dem die Überfederarme 22, 23 festlegenden U-förmigen Freischnitt und ist mit dessen Basis derart vereint, daß sich ein in etwa H-förmiger Freischnitt in beiden Breitseitenwandungen 3, 4 ergibt.

Die Überfederarme 22, 23, die sich im Vergleich zu den Kontaktfederarmen 13, 14 in die entgegengesetzte Richtung erstrecken, sind als Flachfederarme ausgebildet, die anschließend an ihren Anbindungsbereich an die Breitseitenwandungen 3, 4 auf die Kontaktstelle 17 zulaufen und mit nach innen gebogenen Endbereichen 24 bzw. 25 auf der Höhe der Kontaktstelle 17 gegen die Außenfläche der Federarme 13, 14 stoßen.

Die freien Endbereiche 18, 19 der Federarme 13, 14 liegen auf der Höhe des Anbindungsbereiches der Überfederarme 22, 23 und weisen einen vorgegebenen seitlichen Abstand zu den Überfederarmen 22, 23 auf, der das Maß der Aufweitung der Kontaktzone 17 beim Einführen eines Kontaktsteckstiftes dadurch begrenzt, daß die Federarm-Endbereiche 18, 19 gegen die Innenflächen der Überfederarme 22, 23 stoßen (Überbiegeschutz).

Da die Kontaktfederarme 13, 14 und die Überfederarme 22, 23 erfindungsgemäß eine gemeinsame Basis 1 aufweisen und damit aus demselben Blechmaterial bestehen, wird ein optimales Verhältnis der Federkennlinien dieser Federarme gewährleistet, wobei die nach innen gebogenen langen Federarme eine weiche Federkennlinie und die nach innen umgebogenen kurzen Überfederarme eine mittelweiche Federkennlinie aufweisen, die in bezug auf die weichere Federkennlinie der langen Federarme nicht zu weich und nicht zu hart ist.

Ein alternativer Rastfederarm 26 ist an die Schmalseitenwandung 6 der Federarmbasis 1 angebunden und haarnadelförmig nach außen abgebogen. Der Rastfederarm 26 weist Trapezform auf, ist im Bereich der Einführöffnung 12 an die Schmalseitenwandung 6 angebunden und erstreckt sich mit seinem freien Ende in Kontaktsteckstift-Einführrichtung nach hinten zur Leitungsabgangseinrichtung 2. Ein weiterer alternativer Rastfederarm 126 derselben Form und Ausrichtung wie der Rastfederarm 26 ist aus der Schmalseitenwandung 106 der Leitungsabgangseinrichtung 2 freigeschnitten.

Die als Schneidklemmkontakteinrichtung ausgebildete Leitungsabgangseinrichtung 2 umfaßt drei parallel zur Längsachse dieses Rechteckflachrohrs verlaufende Schneidklemmstege, deren Einführöffnung 112 am axialen Ende der rechteckflachrohrförmigen Leitungsabgangseinrichtung 2, dem Federarmsteckkontakteinführende 12 gegenüberliegend, angeordnet ist. Die eine Schmalseitenwandung 105 der Leitungsabgangseinrichtung 2 bildet den außenliegenden der drei Schneidklemmstege. Zu diesem Zweck ist die Schmalseitenwandung 105 in axialer Verlängerung der Stoßkanten 107, 107' mit einem parallel zur Längsachse der Leitungsabgangseinrichtung 2 verlaufenden Schneidklemmschlitz 130 ausgebildet, der zur Einführöffnung 112 hin trichterförmig erweitert ist. Die den außenliegenden Schneidklemmsteg bildende Schmalseitenwandung 105 ist in axialer Richtung kürzer ausgebildet als die gegenüberliegende Leitungsabgangseinrichtungs-Schmalseitenwandung 106, die sich in Richtung auf die Einführöffnung 112 über die einführöffnungsseitige Außenkante des Einführtrichters 131 um ein vorgegebenes Maß hinaus erstreckt. Der Schneidklemmschlitz 130 verläuft ausgehend vom Einführtrichter 126 axial geradlinig und verengt sich zum Schlitzgrund hin trichterförmig. Die beiden weiteren Schneidklemmstege 132, 133 verlaufen seitlich versetzt zu der den außenliegenden Schneidklemmsteg bildenden Schmalseitenwandung 105 in die rechteckflachrohrförmige Leitungsabgangseinrichtung 2 hinein versetzt. Gemäß einer erfindungsgemäßen Besonderheit sind diese beiden inneren Schneidklemmstege 132, 133 aus den Breitseitenwandungen 103, 104 freigeschnitten und haben Schneidklemmschlitze 134, 135, die in einer gemeinsamen Ebene mit dem Schlitz 130 liegen und dieselbe Form wie dieser einschließlich des Einführungstrichters aufweisen. Ausgehend von zunächst vollflächigen Breitseitenwandungen 103, 104 werden zur Ausbildung der Schneidklemmstege 132, 133 in diesen Wandungen parallel zur Längsachse der rechteck-flachrohrförmigen Leitungsabgangseinrichtung 2 Längsschlitze in Gestalt der Schneidklemmschlitze mittig in diese Seitenwandungen eingebracht. Die Enden dieser Längsschlitze werden von kürzeren Querschlitzen 136, 137 durchsetzt, wodurch insgesamt ein in etwa Doppel-T-förmiger Schlitzverlauf erreicht wird. Durch diesen Schlitzverlauf sind die innengelegenen Schneidklemmstege 132, 133 freigeschnitten, die nach innen in das Rechteckflachrohr hinein umgebogen werden und dadurch die beiden innengelegenen Schneidklemmschlitze 134, 135 festlegen.

Eine weitere Ausführungsform der erfindungsgemäßen Flachsteckkontaktbuchse wird nunmehr anhand der Fig. 7 bis 12 beschrieben.

Soweit diese Ausführungsform der vorstehend anhand der Fig. 1 bis 6 beschriebenen Ausführungsform der erfindungsgemäßen Flachsteckkontaktbuchse entspricht, werden dieselben Bezugszeichen verwendet. Soweit konstruktive Übereinstimmung besteht, wird auf die vorstehende Beschreibung verwiesen.

Bei der in den Fig. 7 bis 12 gezeigten Ausführungsform der erfindungsgemäßen Flachsteckkontaktbuchse sind keine Rastfederarme vorgesehen. Insbesondere sind aus den Breitseitenwandungen 3, 4 der Federarmbasis 1 keine Rastfederarme freigeschnitten, weshalb diese Wandungen lediglich die U-förmigen Freischnitte zur Ausbildung der Überfederarme 22, 23 aufweisen.

Ein wesentlicher Unterschied zu der vorausgehend beschriebenen Ausführungsform der erfindungsgemäßen Flachsteckkontaktbuchse besteht darin, daß die Leitungsabgangseinrichtung 2 nicht als Rechteck-Flachrohr, sondern als U-förmiges Element ausgebildet ist, dessen beiden den Breitseitenwandungen der vorausgehenden Ausführungsform entsprechenden Schenkel 103, 104 als axiale Verlängerung der Federarmbasis-Breitseitenwandungen 3 und 4 und dessen der einen Schmalseitenwandung entsprechende Basissteg 106 als axiale Verlängerung der Schmalseitenwandung 6 der Federarmbasis 1 ausgebildet ist. Die Leitungsabgangseinrichtung 2 weist also nicht die zweite Schmalseitenwandung 105 der vorausgehenden Ausführungsform auf. Die als Rechteckflachrohr ausgebildete Federarmbasis 1 weist an ihrer mit der Stoßnaht versehenen Schmalseitenwandung 5 im Gegensatz zur vorausgehenden Ausführungsform lediglich eine einzige Schwalbenschwanzverriegelung zur Verhinderung eines Auffederns dieses Rechteckflachrohrs sowie zur Einstellung einer konstanten Kontaktkraft der Kontaktfederarme auf, nämlich die bereits beschriebene schwalbenschwanzförmige Verriegelungseinrichtung 10, 11.

Die Leitungsabgangseinrichtung 2 ist wiederum als Schneidklemmkontakteinrichtung mit drei Schneidklemmstegen ausgebildet. Die drei Schneidklemmstege verlaufen im Gegensatz zur vorausgehend beschriebenen Ausführungsform nicht parallel zur Längsachse der Flachsteckkontaktbuchse, sondern um 90° zu dieser derart gedreht, daß die Einführöffnung 112' in die Schneidklemmkontakteinrichtung an der offenen Seite dieser Einrichtung in Verlängerung der Schmalseitenwandung 5 der Federarmbasis 1 liegt. Die drei Schneidklemmstege 140, 141, 142 weisen gegenseitig denselben Abstand auf, und die Schneidklemmschlitze dieser Stege liegen in der Mittenebene zwischen den beiden Breitseitenwandungen bzw. Schenkeln 103, 104. Der eine Schneidklemmsteg 140 ist am axialen hinteren Ende der Schneidklemmkontakteinrichtung 2, der Einführöffnung 12 der Federarme gegenüberliegend angeordnet und weist zwei Blechlappen 140 a, 140 b auf, die einstückige, um 90° nach innen aufeinanderzu gebogene axiale Verlängerungen der Breitseitenwandungen 103, 104 sind und mit ihren aufeinanderzu weisenden Kanten einen Schneidklemmschlitz 140 c bilden. Die beiden innengelegenen Schneidklemmschlitze 141, 142 sind in ähnlicher Weise durch Freischnitte in den Breitseitenwandungen 103, 104 gewonnen, wie dies vorstehend für die Schneidklemmstege 132, 133 beschrieben ist, mit dem Unterschied, daß die innengelegenen Schneidklemmstege 141, 142 um 90° in bezug auf die Schneidklemmstege 132, 133 gedreht angeordnet sind. Jede Breitseitenwandung 103, 104 weist demnach eine Doppel-T-förmige Freischnittkontur auf, durch die Schneidklemmstege 141, 142 bildende Blechlappen 141 a, 141 b und 142 a, 142 b festgelegt sind, die nach innen aufeinanderzu umgebogen die Schneidklemmstege bilden. Der Doppel-T-förmige Freischnitt auf jeder Breitseitenwandung 103, 104 ist dort so angeordnet, daß der eine T-Querbalken 143 beabstandet von der einführöffnungsseitigen freien axialen Längskante der Breitseitenwandung 103, 104 angeordnet ist, während der andere T-Querbalken 144, 144' in die axiale Längskante der Breitseitenwandung 103, 104 mündet. Die einführungsöffnungsseitigen freien Längskanten der Breitseitenwandungen 103, 104 sind gezackt ausgebildet, und diese gezackte Kontur dient zur verschiebesicheren Festlegung der erfindungsgemäßen Flachsteckkontaktbuchse in einem Buchsengehäuse.

Sämtliche drei Schneidklemmstege 140, 141, 142 weisen identisch konturierte Schneidklemschlitze 140 c, 141 c und 142 c auf. Der Schneidklemmschlitz 142 c wird anhand von Fig. 12 stellvertretend für die anderen näher beschrieben. Der Schneidklemmschlitz 142 c wird an seinem der Einführöffnung 112' gegenüberliegenden Ende durch die Schmalseitenwandung bzw. den Basissteg 106 der Leitungsabgangseinrichtung 2 begrenzt, verläuft ausgehend von dieser Wandung geradlinig bis zu einer kreisförmigen Erweiterung 142 d, in der die Ader eines einzuführenden Kabels aufgenommen wird und divergiert ausgehend von der kreisförmigen Erweiterung
142 d unter Bildung eines Drahteinführungstrichters 142 e in Richtung auf die Einführöffnung 112', von der der Trichter 142 e um einen vorbestimmten Betrag ins Rohrinnere zurückgesetzt ist. Im Bereich des Einführungstrichters 142 e sind die einander gegenüberliegenden Kanten des Schneidklemmschlitzes 142 c als Schneidkanten ausgebildet, die den Isoliermantel eines einzuführenden Leiterdrahtes aufzuschneiden vermögen.

Eine weitere Ausführungsform der erfindungsgemäßen Flachsteckkontaktbuchse wird anhand der Fig. 13 bis 18 beschrieben.

Soweit diese Ausführungsform der vorstehenden, anhand der Fig. 7 bis 12 beschriebenen Ausführungsform der Flachsteckkontaktbuchse entspricht, werden dieselben Bezugszeichen verwendet. Wegen übereinstimmender konstruktiver Details wird auf die Beschreibung der Fig. 7 bis 12 verwiesen.

Die Ausbildung der Leitungsabgangseinrichtung 2 als Schneidklemmkontakteinrichtung entspricht vollständig der in den Fig. 7 bis 12 beschriebenen Ausführungsform. Der Federarmsteckkontaktbereich der Flachsteckkontaktbuchse unterscheidet sich jedoch von demjenigen der vorausgehenden Ausführungsformen.

Die Federarmbasis 1 ist bei dieser Ausführungsform ebenso wie die Leitungsabgangseinrichtung 2 als U-förmiges Element mit zwei Schenkeln bzw. Breitseitenwandungen 3, 4 und einem Basissteg bzw. einer Seitenwandung 6 ausgebildet. Die beiden U-förmigen Elemente 1, 2 gehen axial fluchtend ineinander über; d.h. der Basissteg 6 fluchtet mit dem Basissteg 106, während der Schenkel 3 mit dem Schenkel 103 und der Schenkel 4 mit dem Schenkel 104 fluchtet.

Die Kontaktfederarme 213, 214 sind auch bei dieser Ausführungsform als nach innen umgebogene axiale Verlängerungen der Breitseitenwandungen bzw. der Schenkel 3, 4 ausgebildet. Im Gegensatz zu den vorausgehend beschriebenen Ausführungsformen sind die Federarme 213, 214 jedoch nicht am axialen Ende der Federarmbasis 1, sondern an den Außenkanten 205, 206 der Basisschenkel 3, 4, angebunden und nach innen in die U-förmige Federarmbasis 1 hinein umgebogen. Die Form und gegenseitige Anordnung der Federarme 213, 214 entspricht im übrigen der Form und der Anordnung der vorstehend beschriebenen Federarme 13, 14, einschließlich einem U-förmig bzw. haarnadelförmig gebogenen Bereich 215, 216 unter Festlegung eines Einführungstrichters 112, einer Kontaktstelle 217 und nach außen um etwa 90° relativ zur Kontaktsteckstifteinführrichtung nach außen abgebogenen Endbereichen 218, 219 zur Ausbildung eines Überbiegeschutzes.

Auch diese Ausführungsform weist Überfederarme 222, 223 auf, die aus den Basisschenkeln 3, 4 freigeschnitten und ins Innere der Federarmbasis in Anlage gegen die Federarme 214, 215 umgebogen sind. Die Überfederarme 222, 223 sind durch U-förmige Freischnitte in den Wandungen bzw. Schenkeln 3,4 gebildet. Die U-förmigen Freischnitte verlaufen mit ihren Basen parallel zu den Kanten 205, 206 der Schenkel 3, 4 und weisen mit ihren Schenkeln zum Basissteg 6.

Die Einführung einer Steckkontaktbuchse 234 erfolgt über die Einführöffnung 212 an den Federarm-Anbindungskanten 205, 206. Eine Besonderheit dieser Ausführungsform besteht darin, daß ein Kontaktsteckstift 233 alternativ zur Einführung eines Stiftes 234 über die Einführöffnung 212 im Anbindungsbereich der Kontaktfederarme 213, 214 von der der Einführöffnung 212 gegenüberliegenden Seite der Basis 1 zwischen die Federarme 213, 214 eingeführt werden kann. Zu diesem Zweck ist im Basissteg 6 eine rechteckige Ausnehmung 6 a vorgesehen, die auf der Höhe der gegenüberliegenden Einführöffnung 212 liegt und eine Einführöffnung 6 a festlegt, über die der flache Kontaktsteckstift 233 in Richtung des Pfeils Y, entgegengesetzt zur Einführrichtung des Stiftes 234 entlang des Pfeils X über die Einführöffnung 212 kontaktierend zwischen die Federarme 213, 214 eingeschoben werden kann.

Um eine konstante Kontaktkraft für die Federarme 213, 214 zu definieren und um ein Auffedern der U-förmigen Federarmbasis armbasis 1 zu verhindern, ist am axialen Ende der Federarmbasis 1 eine durch eine Stoßnaht geteilte Stirnwandung 200 ausgebildet. Die Stirnwandung 200 besteht aus zwei aufeinanderzu umgebogenen und die Stoßnaht festlegenden Lappen in Verlängerung der Basiswandungen 3, 4. Die Stoßnaht wird durch zwei aufeinanderzu weisende Stoßkanten 201, 202 gebildet, die durch eine Schwalbenschwanzverriegelung miteinander verriegelt sind. Diese Verriegelungseinrichtung umfaßt an der Stoßkante 202 eine schwalbenschwanzförmig hinterschnittene Ausnehmung 203, wohingegen an der anderen Stoßkante 201 eine entsprechend geformte Lasche 204 ausgebildet ist. Zum Verbinden bzw. Schließen der Stoßnaht wird die Lasche 204 in die Ausnehmung 203 eingedrückt, so daß sich eine feste Verbindung bzw. ein formschlüssiger Sitz der Lasche 204 in der Ausnehmung 203 ergibt.

## Patentansprüche

1. Elektrische Flachsteckkontaktbuchse aus einem Blechstanzteil mit einer rechteckrohrförmigen Federarmbasis (1), an die einendig eine Stromabgangseinrichtung (2) angebunden ist, und an die anderendig Kontaktfederarme (13,14,213,214) als in den Innenraum der Federarmbasis hinein umgebogene Verlängerungen von einander gegenüberliegenden Federarmbasiswandungen (3,4) angebunden sind und innerhalb der Federarmbasis eine Kontaktstelle und im Umbiegungsbereich eine Einführöffnung für einen Kontaktsteckstift bilden,
**dadurch gekennzeichnet,**
daß aus den Federarmbasiswandungen (3,4), an die die Kontaktfederarme (13,14,213,214) angebunden sind, Überfederarme (22,23,222,223) freigeschnitten und in die Federarmbasis (1) hinein, die Kontaktfederarme (13,14,213,214) im Bereich der Kontaktstelle federnd beaufschlagend, umgebogen sind.

2. Flachsteckkontaktbuchse nach Anspruch 1,
**dadurch gekennzeichnet,**
daß die Überfederarme (22,23,222,223) kürzer als die Kontaktfederarme, vorzugsweise etwa halb so lang wie die Kontaktfederarme (13,14,213,214) sind.

3. Flachsteckkontaktbuchse nach Anspruch 1 und/oder 2,
**dadurch gekennzeichnet,**
daß die Überfederarme (22,23,222,223) als Flachfederarme ausgebildet sind und aufeinanderzu umgebogene Endbereiche aufweisen.

4. Flachsteckkontaktbuchse nach einem oder mehreren der Ansprüche 1 bis 3,
**dadurch gekennzeichnet,**
daß die Kontaktstelle in etwa auf der halben Erstrekkungslänge der Kontaktfederarme (13,14,213,214) liegt, die in Einsteckrichtung anschließend an die Kontaktstelle voneinander weg auseinander laufen.

5. Flachsteckkontaktbuchse nach einem oder mehreren der Ansprüche 1 bis 4,
**dadurch gekennzeichnet,**
daß die Kontaktfederarme (13,14,213,214) entgegengesetzt zu den Überfederarmen (22,23,222) verlaufend angeordnet sind.

6. Flachsteckkontaktbuchse nach einem oder mehreren der Ansprüche 1 bis 5,
**dadurch gekennzeichnet,**
daß die freien Enden der Kontaktfederarme (13,14,213,214) nach außen umgebogen sind, und daß diese umgebogenen Endbereiche (18,19,218,219), einen Überbiegeschutz für die Kontaktfederarme (13,14,213,214) bildend, einen vorgegebenen Abstand zu den gegenüberliegenden Federarmbasiswänden aufweisen.

7. Flachsteckkontaktbuchse nach Anspruch 6,
**dadurch gekennzeichnet,**
daß die Überfederarme (22,23,222,223) auf der Höhe der umgebogenen Kontaktfederarm-Endbereiche an die Federarmbasis (1) angebunden sind.

8. Flachsteckkontaktbuchse nach einem oder mehreren der Ansprüche 1 bis 7,
**dadurch gekennzeichnet,**
daß die Federarmbasis (1) Rechteckrohrform aufweist, und daß die Abgangseinrichtung eine rechteckrohrförmige Leitungsabgangseinrichtung (2) ist, wobei das Rechteckrohr der Leitungsabgangseinrichtung (2) vorzugsweise dieselben Abmessungen wie das Rechteckrohr der Federarmbasis (1) aufweist, und wobei die beiden Rechteckrohre, ein einstückig durchgehendes Rechteckrohr bildend, axial fluchtend ineinander übergehen.

9. Flachsteckkontaktbuchse nach Anspruch 8,
**dadurch gekennzeichnet,**
daß eine Kontaktstelle bildende Kontaktorgane der Leitungsabgangseinrichtung (2) an den Wandungen (3,4,103,104) des gemeinsamen Rechteckrohres angeordnet sind, an denen die Kontaktfederarme (13,14) und die Überfederarme (22,23) angebunden sind.

10. Flachsteckkontaktbuchse nach Anspruch 9,
**dadurch gekennzeichnet,**
daß eine die beiden mit den Kontakt- und Überfederarmen (22,23) bzw. den Leitungsabgangseinrichtungs-Kontaktorganen (133,132,105) versehenen Rechteckrohrwandungen (3,4,103,104) verbindende Federarmbasis-Seitenwandung (5,105) axial geteilt ist, und daß eine Verriegelungseinrichtung (8-11) vorgesehen ist, die ein Auffedern des Rechteckrohres durch Einführen eines Kontaktsteckstiftes in die Kontaktstelle verhindert.

11. Flachsteckkontaktbuchse nach Anspruch 10,
**dadurch gekennzeichnet,**
daß die Seitenwandung (5,105) im Bereich der Federarmbasis (1) durch eine Stoßnaht geteilt ist, und daß die Verriegelungseinrichtung komplementär ausgebildete, ineinandergreifende Schwalbenschwanzverriegelungsorgane (8-11) aufweist.

12. Flachsteckkontaktbuchse nach einem oder mehreren der Ansprüche 8 bis 11,
**dadurch gekennzeichnet,**
daß die Kontaktfederarme (13,14) an das der Abgangseinrichtung (2) gegenüberliegende axiale Ende der rechteckrohrförmigen Federarmbasis angebunden sind.

13. Flachsteckkontaktbuchse nach einem oder mehreren der Ansprüche 8 bis 12,
**dadurch gekennzeichnet,**
daß die Kontaktfederarme (13,14) in axialer Richtung C-förmig gebogen sind.

14. Flachsteckkontaktbuchse nach einem oder mehreren der Ansprüche 8 bis 13,
**dadurch gekennzeichnet,**
daß sich die Kontaktfederarme (13,14) im wesentlichen durch die gesamte Federarmbasis (1) bis zu der Leitungsabgangseinrichtung (2) erstrecken.

15. Flachsteckkontaktbuchse nach einem oder mehreren der Ansprüche 8 bis 14,
**dadurch gekennzeichnet,**
daß die Überfederarme (22,23) nahe der Leitungsabgangseinrichtung (2) im der Einführöffnung gegenüberliegenden Bereich der Federarmbasis (1) an die Federarmbasiswandungen (3,4) angebunden sind.

16. Flachsteckkontaktbuchse nach einem oder mehreren der Ansprüche 8 bis 15,
**dadurch gekennzeichnet,**
daß die Leitungsabgangseinrichtung (2) eine Schneidklemmkontakteinrichtung ist, deren Einführöffnung (112) am der Federarm-Einführöffnung (12) gegenüberliegenden axialen Ende des gemeinsamen Rechteckrohres liegt, und die eine Mehrzahl von zueinander beabstandeten Schneidklemmstegen (132,133,105) umfaßt, deren Schneidklemmschlitze (134,135,130) in einer gemeinsamen Ebene liegen.

17. Flachsteckkontaktbuchse nach Anspruch 16,
**dadurch gekennzeichnet,**
daß die axial geteilte Rechteckrohrseitenwand (5,105) im Bereich der Leitungsabgangseinrichtung (2) als einer der Schneidklemmstege ausgebildet ist, dessen Schneidklemmschlitz (130) mit der Stoßnaht (7,7') im Bereich der Federarmbasis (1) fluchtet.

18. Flachsteckkontaktbuchse nach Anspruch 16 und/oder 17,
**dadurch gekennzeichnet,**
daß weitere Schneidklemmstege (132,133) von Blechlappen gebildet sind, die aus den durch die geteilte Seitenwandung miteinander verbundenen, einander gegenüberliegenden Rechteckrohrwandungen (103,104) freigeschnitten und ins Rohrinnere aufeinanderzu umgebogen sind.

19. Flachsteckkontaktbuchse nach einem oder mehreren der Ansprüche 8 bis 18,
**dadurch gekennzeichnet,**
daß das gemeinsame Rechteckrohr ein Rechteckflachrohr ist.

20. Flachsteckkontaktbuchse nach einem oder mehreren der Ansprüche 1 bis 7,
**dadurch gekennzeichnet,**
daß die Federarmbasis (1) im Querschnitt U-Form aufweist, und daß die Abgangseinrichtung eine im Querschnitt U-förmige Leitungsabgangseinrichtung (2) ist, wobei die U-förmige Leitungsabgangseinrichtung (2) dieselben Abmessungen wie die U-förmige Federambasis (1) aufweist, und wobei die beiden U-Teile, ein einziges durchgehendes U-Teil bildend, axial fluchtend ineinander übergehen.

21. Flachsteckkontaktbuchse nach Anspruch 20,
**dadurch gekennzeichnet,**
daß die Kontaktfederarme (213,214) an die Endkanten der U-Schenkel der Federarmbasis (1) angebunden sind.

22. Flachsteckkontaktbuchse nach Anspruch 20 und/oder 21,
**dadurch gekennzeichnet,**
daß die Überfederarme (222,223) nahe dem U-Basissteg (6) der U-förmigen Federarmbasis (1) beginnend in deren Schenkel (3,4) freigeschnitten sind.

23. Flachsteckkontaktbuchse nach einem oder mehreren der Ansprüche 20 bis 22,
**dadurch gekennzeichnet,**
daß an den der Abgangseinrichtung (2) gegenüberliegenden Kanten der beiden Schenkel (3,4) der U-förmigen Federarmbasis (1) aufeinanderzu umgebogene Blechlappen (200) angebunden sind, die durch eine Verriegelungseinrichtung (203,204) miteinander verriegelt sind, die ein Auffedern der U-förmigen Basis (1) verhindert.

24. Flachsteckkontaktbuchse nach Anspruch 23,
**dadurch gekennzeichnet,**
daß die umgebogenen Blechlappen über Stoßkanten (201,202) aneinanderstoßen, und daß die Verriegelungseinrichtung an den Stoßkanten komplementär ausgebildete, ineinandergreifende Schwalbenschwanzverriegelungsorgane (203,204) aufweist.

25. Flachsteckkontaktbuchse nach einem oder mehreren der Ansprüche 20 bis 24,
**dadurch gekennzeichnet,**
daß im U-Basissteg (6) der Einführöffnung (212) axial gegenüberliegend eine weitere Kontaktsteckstift-Einführöffnung (6a) ausgebildet ist.

26. Flachsteckkontaktbuchse nach einem oder mehreren der Ansprüche 1 bis 7,
**dadurch gekennzeichnet,**
daß die Federarmbasis (1) Rechteckrohrform aufweist, und daß die Abgangseinrichtung (2) eine U-förmige Leitungsabgangseinrichtung (2) ist, wobei die U-förmige Leitungsabgangseinrichtung (2) dieselben Abmessungen wie die rechteckrohrförmige Federarmbasis (1) aufweist, und wobei die rechteckrohrförmige Federarmbasis (1) und die U-förmige Abgangseinrichtung (2), ein einziges durchgehendes U-Teil bildend, axial fluchtend ineinander übergehen.

27. Flachsteckkontaktbuchse nach Anspruch 26,
**dadurch gekennzeichnet,**
daß eine die beiden mit den Kontaktfederarmen (13,14) und den Überfederarmen (22,23) versehenen Rechteckrohrwandungen (3,4) verbindende Federarmbasis-Seitenwandung (5) axial geteilt ist, und daß eine Verriegelungseinrichtung (10,11) vorgesehen ist, die ein Auffedern des Rechteckrohres durch Einführen eines Kontaktsteckstiftes in die Kontaktstelle verhindert.

28. Flachsteckkontaktbuchse nach Anspruch 27,
**dadurch gekennzeichnet,**
daß die Seitenwandung (5) im Bereich der Federarmbasis (1) durch eine Stoßnaht (7,7') geteilt ist, und daß die Verriegelungseinrichtung komplementär ausgebildete, ineinandergreifende Schwalbenschwanzverriegelungsorgane (10,11) aufweist.

29. Flachsteckkontaktbuchse nach einem oder mehreren der Ansprüche 26 bis 28,
**dadurch gekennzeichnet,**
daß die Kontaktfederarme (13,14) an das der Abgangseinrichtung (2) gegenüberliegende axiale Ende der rechteckrohrförmigen Federarmbasis (1) angebunden sind.

30. Flachsteckkontaktbuchse nach einem oder mehreren der Ansprüche 26 bis 28,
**dadurch gekennzeichnet,**
daß sich die Kontaktfederarme (13,14) im wesentlichen durch die gesamte Federarmbasis (1) bis zu der Leitungsabgangseinrichtung (2) erstrecken.

31. Flachsteckkontaktbuchse nach einem oder mehreren der Ansprüche 26 bis 30,
**dadurch gekennzeichnet,**
daß die Überfederarme (22,23) nahe der Leitungsabgangseinrichtung (2) im der Einführöffnung gegenüberliegenden Bereich der Federarmbasis (1) an die Federarmbasiswandungen (3,4) angebunden sind.

32. Flachsteckkontaktbuchse nach einem oder mehreren der Ansprüche 20 bis 31,
**dadurch gekennzeichnet,**
daß die Leitungsabgangseinrichtung (2) eine Schneidklemmkontakteinrichtung ist, deren Einführöffnung (112') an den freien Stirnkanten der U-förmigen Leitungsabgangseinrichtung (2) angeordnet ist, und die eine Mehrzahl von zueinander beabstandeten Schneidklemmstegen (140,141,142) umfaßt, deren Schneidklemmschlitze (140c,141c,142c) in einer gemeinsamen Ebene liegen.

33. Flachsteckkontaktbuchse nach Anspruch 32,
**dadurch gekennzeichnet,**
daß an den der Federarmbasis (1) gegenüberliegenden Kanten der beiden Schenkel der U-förmigen Leitungsabgangseinrichtung (2) aufeinanderzu umgebogene Blechlappen (140a,140b) angebunden sind, die einen der Schneidklemmstege (140) bilden.

34. Flachsteckkontaktbuchse nach Anspruch 32 und/oder 33,
**dadurch gekennzeichnet,**
daß weitere Schneidklemmstege (141,142) von Blechlappen (141a,141b,142a,142b) gebildet sind, die aus den Schenkeln der U-förmigen Leitungsabgangseinrichtung freigeschnitten und ins Rohrinnere aufeinanderzu umgebogen sind.

## Claims

1. Electrical flat plug contact socket consisting of a sheet metal stamping with a rectangular tubular spring arm base (1) to which a current output device (2) is connected at one end and to which contact spring arms (13, 14, 213) are connected at the other end as extensions of mutually opposed spring arm base walls (3, 4) bent into the interior of the spring arm base and form a contact point within the spring arm base and an inlet orifice for a contact plug pin in the bend region, characterised in that over-spring arms (22, 23, 222, 223) are cut free from the spring arm base walls (3, 4), to which the contact spring arms (13, 14, 213, 214) are connected, and are bent into the spring arm base (1) while resiliently loading the contact spring arms (13, 14, 213, 214) in the region of the contact point.

2. Flat plug contact socket according to claim 1, characterised in that the over-spring arms (22, 23, 222, 223) are shorter than the contact spring arms and are preferably about half as long as the contact spring arms (13, 14, 213, 214).

3. Flat plug contact socket according to claim 1 and/or 2, characterised in that the over-spring arms (22, 23, 222, 223) are designed as flat spring arms and have end regions which are bent toward one another.

4. Flat plug contact socket according to one or more of claims 1 to 3, characterised in that the contact point is located substantially half way along the contact spring arms (13, 14, 213, 214) which extend away from one another in the insertion direction following the contact point.

5. Flat plug contact socket according to one or more of claims 1 to 4, characterised in that the contact spring arms (13, 14, 213, 214) are arranged so as to extend in the opposite direction to the over-spring arms (22, 23, 222).

6. Flat plug contact socket according to one or more of claims 1 to 5, characterised in that the free ends of the contact spring arms (13, 14, 213, 214) are bent outwardly and in that these bent end regions (18, 19, 218, 219) are at a predetermined distance from the opposing spring arm base walls, preventing over-bending of the contact spring arms (13, 14, 213, 214).

7. Flat plug contact socket according to claim 6, characterised in that the over-spring arms (22, 23, 222, 223) are connected to the spring arm base (1) at the level of the bent contact spring arm end regions.

8. Flat plug contact socket according to one or more of claims 1 to 7, characterised in that the spring arm base (1) has the form of a rectangular tube and in that the output device is a rectangular tubular line output device (2), the rectangular tube of the line output device (2) preferably having the same dimensions as the rectangular tube of the spring arm base (1) and the two rectangular tubes passing into one another with axial alignment and forming an integrally continuous rectangular tube.

9. Flat plug contact socket according to claim 8, characterised in that contact members forming a contact point of the line output device (2) are arranged on the walls (3, 4, 103, 104) of the common rectangular tube to which the contact spring arms (13, 14) and the over-spring arms (22, 23) are connected.

10. Flat plug contact socket according to claim 9, characterised in that a spring arm base lateral wall (5, 105) connecting the two rectangular tube walls (3, 4, 103, 104) provided with the contact and over-spring arms (22, 23) and the line output device contact members (133, 132, 105) is axially divided and in that a locking device (8-11) is provided to prevent the rectangular tube from springing open due to introduction of a contact plug pin into the contact point.

11. Flat plug contact socket according to claim 10, characterised in that the lateral wall (5, 105) is divided by a butt seam in the region of the spring arm base (1) and in that the locking device has complementarily designed mating dovetail locking members (8-11).

12. Flat plug contact socket according to one or more of claims 8 to 11, characterised in that the contact spring arms (13, 14) are connected to the axial end of the rectangular tubular spring arm base remote from the output device (2).

13. Flat plug contact socket according to one or more of claims 8 to 12, characterised in that the contact spring arms (13, 14) are bent axially in the form of a C.

14. Flat plug contact socket according to one or more of claims 8 to 13, characterised in that the contact spring arms (13, 14) extend substantially through the entire spring arm base (1) to the line output device (2).

15. Flat plug contact socket according to one or more of claims 8 to 14, characterised in that the over-spring arms (22, 23) are connected to the spring arm base walls (3, 4) close to the line output device (2) in the region of the spring arm base (1) remote from the inlet orifice.

16. Flat plug contact socket according to one or more of claims 8 to 15, characterised in that the line output device (2) is a cutting clamping contact device of which the inlet orifice (112) is located at the axial end of the common rectangular tube remote from the spring arm inlet orifice (12) and which comprises a plurality of mutually spaced cutting clamping webs (132, 133, 105) of which the cutting clamping slots (134, 135, 130) are located in a common plane.

17. Flat plug contact socket according to claim 16, characterised in that the axially divided lateral wall (5, 105) of the rectangular tube is designed, in the region of the line output device (2), as one of the cutting clamping webs of which the cutting clamping slot (130) is aligned with the butt seam (7, 7') in the region of the spring arm base (1).

18. Flat plug contact socket according to claim 16 or 17, characterised in that further cutting clamping webs (132, 133) are formed by sheet metal tabs which are cut free from mutually opposed rectangular tube walls (103, 104) connected to one another by the divided lateral wall and are bent toward one another in the interior of the tube.

19. Flat plug contact socket according to one or more of claims 8 to 18, characterised in that the common rectangular tube is a rectangular flat tube.

20. Flat plug contact socket according to one or more of claims 1 to 7, characterised in that the spring arm base (1) is U-shaped in cross section and in that the output device is a line output device (2) which is U-shaped in cross section, the U-shaped line output device (2) having the same dimensions as the U-shaped spring arm base (1) and the two U-parts passing into one another with axial alignment so as to form a single continuous U-part.

21. Flat plug contact socket according to claim 20, characterised in that the contact spring arms (213, 214) are connected to the end edges of the U-legs of the spring arm base (1).

22. Flat plug contact socket according to claim 20 and/or 21, characterised in that the over-spring arms (222, 223) are cut free close to the U-base web (6) of the U-shaped spring arm base (1) beginning in its legs (3, 4).

23. Flat plug contact socket according to one or more of claims 20 to 22, characterised in that sheet metal tabs (200) bent toward one another are connected to the edges of the two legs (3, 4) of the U-shaped spring arm base (1) remote from the output device (2), the sheet metal tabs (200) being locked together by a locking device (203, 204) to prevent the U-shaped base (1) springing open.

24. Flat plug contact socket according to claim 23, characterised in that the bent sheet metal tabs abut against one another via abutting edges (201, 202) and in that the locking device has complementarily formed mating dovetail locking members (203, 204) at the abutting edges.

25. Flat plug contact socket according to one or more of claims 20 to 24, characterised in that a further contact plug pin inlet orifice (6a) is formed in the U-base web (6) axially remotely from the inlet orifice (212).

26. Flat plug contact socket according to one or more of claims 1 to 7, characterised in that the spring arm base (1) has the form of a rectangular tube and in that the output device (2) is a U-shaped line output device (2), the U-shaped line output device (2) having the same dimensions as the rectangular tubular spring arm base (1) and the rectangular tubular spring arm base (1) and the U-shaped output device (2) passing into one another with axial alignment so as to form a single continuous U-part.

27. Flat plug contact socket according to claim 26, characterised in that a spring arm base lateral wall (5) connecting the two rectangular tube walls (3, 4) provided with the contact spring arms (13, 14) and the over-spring arms (22, 23) is axially divided and in that a locking device (10, 11) is provided to prevent the rectangular tube from springing open due to introduction of a contact plug pin into the contact point.

28. Flat plug contact socket according to claim 27, characterised in that the lateral wall (5) is divided by a butt seam (7, 7') in the region of the spring arm base (1) and in that the locking device has complementarily designed mating dovetail locking members (10, 11).

29. Flat plug contact socket according to one or more of claims 26 to 28, characterised in that the contact spring arms (13, 14) are connected to the axial end of the rectangular tubular spring arm base (1) remote from the output device (2).

30. Flat plug contact socket according to one or more of claims 26 to 28, characterised in that the contact spring arms (13, 14) extend substantially through the entire spring arm base (1) to the line output device (2).

31. Flat plug contact socket according to one or more of claims 26 to 30, characterised in that the over-spring arms (22, 23) are connected to the spring arm base walls (3, 4) close to the line output device (2) in the region of the spring arm base (1) opposed to the inlet orifice.

32. Flat plug contact socket according to one or more of claims 20 to 31, characterised in that the line output device (2) is a cutting clamping contact device of which the inlet orifice (112') is arranged at the free front edges of the U-shaped line output device (2) and which comprises a plurality of mutually spaced cutting clamping webs (140, 141, 142) of which the cutting clamping slots (140c, 141c, 142c) are located in a common plane.

33. Flat plug contact socket according to claim 32, characterised in that sheet metal tabs (140a, 140b) which are bent toward one another and form one of the cutting clamping webs (140) are connected to the edges of the two legs of the U-shaped line output device (2) opposing the spring arm base (1).

34. Flat plug contact socket according to claim 32 and/or 33, characterised in that further cutting clamping webs (141, 142) are formed by sheet metal tabs (141a, 141b, 142a, 142b) which are cut free from the legs of the U-shaped line output device and are bent towards one another into the interior of the tube.

## Revendications

1. Douille pour contact électrique à fiche plate réalisée en un élément découpé en tôle, et comportant une base (1) de bras élastiques en forme de tube rectangulaire à une extrémité de laquelle est fixé un moyen de sortie (2) de courant, et à l'autre extrémité de laquelle des bras élastiques de contact (13, 14, 213, 214) sont fixés en tant que prolongements de parois de base (3, 4) de bras élastiques en regard repliés vers l'espace intérieur de la base des bras élastiques, et formant à l'intérieur de la base des bras élastiques un point de contact, et dans la région de pliage une ouverture d'introduction pour une fiche de contact à enficher,
caractérisée en ce que des bras élastiques superposés (22, 23, 222, 223) sont formés par découpe dans les parois (3, 4) de la base des bras élastiques auxquelles les bras élastiques de contact (13, 14, 213, 214) sont fixés, et que les bras élastiques de contact (13, 14, 213, 214) sont repliés vers l'intérieur de la base (1) des bras élastiques en exerçant dans la région du point de contact une pression élastique sur les bras élastiques de contact.

2. Douille de contact à fiche plate selon la revendication 1,
caractérisée en ce que les bras élastiques superposés (22, 23, 222, 223) sont plus courts que les bras élastiques de contact, leur longueur étant sensiblement la moitié de celle des bras élastiques de contact (13, 14, 213, 214).

3. Douille de contact à fiche plate selon la revendication 1 et/ou 2,
caractérisée en ce que les bras élastiques superposés (22, 23, 222, 223) ont la forme de bras élastiques plats, et comportent des régions terminales repliées les unes vers les autres.

4. Douille de contact à fiche plate selon l'une ou plusieurs des revendications 1 à 3,
caractérisée en ce que le point de contact est situé sensiblement à mi-chemin de l'étendue des bras élastiques de contact (13, 14, 213, 214), les bras s'écartant entre eux dans la direction d'enfichage après le point de contact.

5. Douille de contact à fiche plate selon l'une ou plusieurs des revendications 1 à 4,
caractérisée en ce que les bras élastiques de contact (13, 14, 213, 214) sont disposés pour s'étendre dans la direction inverse à celle des bras élastiques superposés (22, 23, 222).

6. Douille de contact selon l'une ou plusieurs des revendications 1 à 5,
caractérisée en ce que les extrémités libres des bras élastiques de contact (13, 14, 213, 214) sont pliés vers l'extérieur, et que ces régions terminales repliées (18, 19, 218, 219) sont situées à une distance prédéterminée des parois de la base des bras élastiques en regard, formant ainsi une protection contre un pliage excessif des bras élastiques de contact (13, 14, 213, 214).

7. Douille de contact à fiche plate selon la revendication 6,
caractérisée en ce que les bras élastiques superposés (22, 23, 222, 223) sont fixés à la base (1) des bras élastiques à hauteur des régions terminales des bras élastiques de contact repliés.

8. Douille de contact à fiche plate selon l'une ou plusieurs des revendications 1 à 7,
caractérisée en ce que la base (1) des bras élastiques a la forme d'un tube rectangulaire, et que le moyen de sortie est un moyen (2) de sortie de ligne électrique en forme de tube rectangulaire, le tube rectangulaire du moyen de sortie (2) de ligne électrique présentant de préférence les mêmes dimensions que le tube rectangulaire de la base (1) des bras élastiques, les deux tubes rectangulaires étant alignés sans transition en formant un tube rectangulaire continu d'une seule pièce.

9. Douille de contact à fiche plate selon la revendication 8,
caractérisée en ce que des organes de contact du moyen (2) de sortie de ligne électrique qui forment un point de contact sont disposés sur les parois (3, 4, 103, 104) du tube rectangulaire commun auxquelles sont fixés les bras élastiques de contact (13, 14) et les bras élastiques superposés (22, 23).

10. Douille de contact à fiche plate selon la revendication 9,
caractérisée en ce qu'une paroi latérale (5, 105) de la base des bras élastiques reliant les deux parois (3, 4, 103, 104) du tube rectangulaire portant les bras élastiques de contact et les bras élastiques superposés (22, 23) ou les organes de contact (133, 132, 105) des moyens de sortie de la ligne électrique est séparée axialement, et en ce qu'il est prévu un dispositif de verrouillage (8 à 11) qui empêche la détente élastique du tube rectangulaire par l'introduction d'une fiche de contact à enficher dans le point de contact.

11. Douille de contact à fiche plate selon la revendication 10,
caractérisée en ce que la paroi latérale (5, 105) est séparée dans la région de la base (1) des bras élastiques par une soudure bout-à-bout, et que le dispositif de verrouillage comporte des organes de verrouillage (8 à 11) en queue d'aronde de formes complémentaires qui se fixent l'un dans l'autre.

12. Douille de contact à fiche plate selon l'une ou plusieurs des revendications 8 à 11, caractérisée en ce que les bras élastiques de contact (13, 14) sont fixés à l'extrémité axiale, en regard du dispositif de sortie (2), de la base des bras élastiques en forme de tube rectangulaire.

13. Douille de contact à fiche plate selon l'une ou plusieurs des revendications 8 à 12,
caractérisée en ce que les bras élastiques de contact (13, 14) sont infléchis en forme de C dans la direction axiale.

14. Douille de contact à fiche plate selon l'une ou plusieurs des revendications 8 à 13,
caractérisée en ce que les bras élastiques de contact (13, 14) s'étendent sensiblement à travers toute la base (1) des bras élastiques jusqu'au moyen de sortie (2) de ligne électrique.

15. Douille de contact à fiche plate selon l'une ou plusieurs des revendications 8 à 14,
caractérisée en ce que les bras élastiques superposés (22, 23) sont fixés aux parois (3, 4) de la base des bras élastiques au voisinage des moyens de sortie (2) de ligne électrique dans la région en regard de l'ouverture d'introduction de la base (1) des bras élastiques.

16. Douille de contact à fiche plate selon l'une ou plusieurs des revendications 8 à 15,
caractérisée en ce que le moyen de sortie (2) de ligne électrique est un moyen de contact par arête de serrage dont l'ouverture d'introduction (112) est située à l'extrémité axiale en regard de l'ouverture d'introduction (12) du bras élastique du tube rectangulaire commun, et qui comprend une pluralité de nervures à arêtes de serrage (132, 133, 105) dont les fentes à arêtes de serrage (134, 135, 130) sont situées dans un plan commun.

17. Douille de contact à fiche plate selon la revendication 16,
caractérisée en ce que la paroi latérale (5, 105) du tube rectangulaire qui est séparée axialement présente, dans la région du moyen de sortie (2) de ligne électrique, la forme d'une des arêtes de serrage dont la fente (130) est alignée avec la soudure bout-à-bout (7, 7') dans la région de la base (1) des bras élastiques.

18. Douille de contact à fiche plate selon la revendication 16 et/ou 17,
caractérisée en ce que des arêtes de serrage supplémentaires (132, 133) sont formées par des pattes en tôle découpées dans les parois (103, 104) en regard du tube rectangulaire, reliées entre elles par la paroi latérale séparée, ces pattes étant repliées l'une vers l'autre dans la direction de l'intérieur du tube.

19. Douille de contact à fiche plate selon l'une ou plusieurs des revendications 8 à 18,
caractérisée en ce que le tube rectangulaire est un tube plat rectangulaire.

20. Douille de contact à fiche plate selon l'une ou plusieurs des revendications 1 à 7,
caractérisée en ce que la base (1) des bras élastiques présente une section transversale en forme de U, et que le moyen de sortie est un moyen de sortie (2) de ligne électrique ayant une section transversale en U, le moyen de sortie en U (2) de ligne électrique ayant les mêmes dimensions que la base en U (1) des bras élastiques, les deux éléments en U étant axialement alignés sans transition en formant une seule pièce continue en U.

21. Douille de contact à fiche plate selon la revendication 20,
caractérisée en ce que les bras élastiques de contact (213, 214) sont fixés aux bords terminaux des bras de U de la base (1) des bras élastiques.

22. Douille de contact à fiche plate selon la revendication 20 et/ou 21,
caractérisée en ce que les bras élastiques superposés (222, 223) sont dégagés par découpage au voisinage de la branche (6) de la base en U (1) des bras élastiques, en commençant dans le bras (3, 4) de cette base.

23. Douille de contact à fiche plate selon l'une ou plusieurs des revendications 20 à 22,
caractérisée en ce que les pattes en tôle (200) repliées les unes vers les autres sont fixées aux bords des deux bras (3, 4) de la base en U (1) des bras élastiques situés en regard du moyen de sortie (2), ces pattes étant verrouillées entre elles par un dispositif de verrouillage (203, 204) qui empêche une détente de la base en U (1).

24. Douille de contact à fiche plate selon la revendication 23,
caractérisée en ce que les pattes repliées en tôle entrent en contact mutuel par des bords (201, 202), et que le dispositif de verrouillage comporte à ses bords frontaux des organes de verrouillage (203, 204) en queue d'aronde de formes complémentaires qui se fixent l'un dans l'autre.

25. Douille de contact à fiche plate selon l'une ou plusieurs des revendications 20 à 24,
caractérisée en ce qu'une autre ouverture d'introduction (6a) d'une fiche de contact à enficher est prévue dans la nervure (6) de la base du U, axialement en regard de l'ouverture d'introduction (212).

26. Douille de contact selon l'une ou plusieurs des revendications 1 à 7,
caractérisée en ce que la base (1) des bras élastiques a la forme d'un tube rectangulaire, et que le moyen de sortie (2) est un moyen de sortie en U (2) de ligne électrique, le moyen de sortie en U (2) du conduit ayant les mêmes dimensions que la base (1) des bras élastiques en forme de tube rectangulaire, la base (1) en forme de tube rectangulaire des bras élastiques et le moyen de sortie (2) en U étant alignés axialement pour former une seule pièce continue en U.

27. Douille de contact à fiche plate selon la revendication 26,
caractérisée en ce qu'une paroi latérale (5) de la base des bras élastiques qui relie les deux parois latérales (3, 4) du tube rectangulaire portant les bras élastiques de contact (13, 14) et les bras élastiques superposés (22, 23) est séparée axialement, et qu'un dispositif de verrouillage (10, 11) est prévu qui empêche une détente du tube rectangulaire par l'introduction d'une fiche de contact à enficher dans le point de contact.

28. Douille de contact à fiche plate selon la revendication 27,
caractérisée en ce que la paroi latérale (5) est séparée dans la région de la base (1) des bras élastiques par une soudure bout-à-bout (7, 7'), et que le dispositif de verrouillage comporte des organes de verrouillage (10, 11) en queue d'aronde de formes complémentaires qui se fixent l'un dans l'autre.

29. Douille de contact à fiche plate selon l'une ou plusieurs des revendications 26 à 28,
caractérisée en ce que les bras élastiques de contact (13, 14) sont fixés à l'extrémité axiale de la base (1) des bras élastiques en regard du moyen de sortie (2).

30. Douille de contact à fiche plate selon l'une ou plusieurs des revendications 26 à 28,
caractérisée en ce que les bras élastiques de contact (13, 14) s'étendent sensiblement à travers toute la base (1) des bras élastiques jusqu'au moyen de sortie (2) de ligne électrique.

31. Douille de contact à fiche plate selon l'une ou plusieurs des revendications 26 à 30,
caractérisée en ce que les bras élastiques superposés (22, 23) sont fixés aux parois (3, 4) de la base (1) des bras élastiques au voisinage du moyen de sortie (2) de ligne électrique, dans la région de la base (1) en regard de l'ouverture d'introduction.

32. Douille de contact à fiche plate selon l'une ou plusieurs des revendications 20 à 31,
caractérisée en ce que le moyen de sortie (2) de ligne électrique est un moyen à arêtes de serrage dont l'ouverture d'introduction (112') est disposée aux bords frontaux libres du dispositif de sortie en U (2) de ligne électrique, et qui comporte une pluralité de nervures à arêtes de serrage (140, 141, 142) séparées entre elles dont les fentes à arêtes de serrage (140c, 141c, 142c) sont situées dans un plan commun.

33. Douille de contact à fiche plate selon la revendication 32,
caractérisée en ce que des pattes en tôle (140a, 140b) repliées sont fixées aux bords, en regard de la base (1) des bras élastiques, des deux branches du dispositif de sortie en U (2) de ligne électrique, ces pattes formant l'une des nervures à arête de serrage (140).

34. Douille de contact à fiche plate selon la revendication 32 et/ou 33,
caractérisée en ce que d'autres nervures à arêtes de serrage (141, 142) sont formées par des pattes en tôle (141a, 141b, 142a, 142b) dégagées par découpe dans les branches du moyen de sortie en U de ligne électrique et repliées les unes vers les autres dans la direction de l'intérieur du tube.
